# EUROPÄISCHE PATENTSCHRIFT

(11) **EP 0 564 715 B1**
(45) Veröffentlichungstag und Bekanntmachung des Hinweises auf die Patenterteilung: **21.08.1996**
(21) Anmeldenummer: 92122092.7
(22) Anmeldetag: 29.12.1992
(51) Int. Cl.: A44B 17/00, A44B 21/00, A41F 1/00

(54) **Zweiteiliger Steckverschluss zum zeitweiligen Verbinden von zwei Trägern**
Two part plug fastener for temporarily connecting two carriers
Fermoir en deux parties pour la fixation temporaraire de deux supports

(30) Priorität: 04.04.1992 DE 9204680 U
(43) Veröffentlichungstag der Anmeldung: 13.10.1993
(73) Patentinhaber: William Prym GmbH & Co. KG, D-52224 Stolberg (DE)
(72) Erfinder: Hurtz, Winfried, W-5190 Stolberg (DE); Nysten, Bernhard, Dipl.-Ing., W-5100 Aachen (DE)
(74) Vertreter: Mentzel, Norbert, Dipl.-Phys.

(56) Entgegenhaltungen:
- EP-A- 0 444 377
- CH-A- 434 844
- CH-C- 90 279
- FR-A- 360 410

## Beschreibung

Die Erfindung richtet sich auf einen zweiteiligen Steckverschluß der im Oberbegriff des Anspruches 1 angegebenen Art. Solche Steckverschlüsse bestehen aus wahlweise miteinander kuppelbaren patrizenförmigen und matrizenförmigen Verschlußteilen, die an den beiden aneinander festzulegenden Trägern sitzen. Bei dem hier vorliegenden Steckverschluß handelt es sich um einen besonders einfach gestalteten matrizenförmigen Verschlußteil, der nur aus einem Loch in dem einen Träger besteht. Der Träger ist vorzugsweise als ein Flächengebilde ausgebildet und beispielsweise ein Kleidungsstück, eine Abdeckplane od. dgl..

Bei dem bekannten Verschluß der im Oberbegriff des Anspruches 1 genannten Art (EP 0 444 377 A1) besteht die Handhabe vom patrizenförmigen Verschlußteil aus einem T-förmig am Sockel sitzenden, festen Stab, welcher sowohl in der mit dem matrizenförmigen Verschlußteil entkuppelten Freigabelage als auch in der gekuppelten Sperrlage stets parallel zur Öffnungsebene des Langlochs verläuft. Die Handhabung des Verschlusses ist erschwert, weil beim Kuppeln und Entkuppeln der bekannten Verschlußteile der ganz mit dem patrizenförmigen Verschlußteil versehene Träger um 90^{o} verschwenkt werden muß, was manche Anwendungen dieses Verschlusses unmöglich macht. Das Langloch muß verhältnismäßig groß ausgebildet sein, nämlich mindestens so groß, wie der Umriß der stabförmigen Handhabe. Ein großes Loch beeinträchtigt die Dichtigkeit des mit dem matrizenförmigen Verschluß ausgerüsteten Trägers und läßt eine unerwünschte Verschiebung des eingekuppelten patrizenförmigen Verschlußteils in einem solchen groß dimensionierten Loch zu.

Der Erfindung liegt die Aufgabe zugrunde, einen vielseitigen Verwendungen zugänglichen Steckverschluß der im Oberbegriff des Anspruches 1 genannten Art zu entwickeln, der bequem zu handhaben ist und dessen Loch im matrizenförmigen Verschlußteil kleine Dimensionen aufweisen kann. Dies wird erfindungsgemäß durch die im Kennzeichen des Anspruches 1 angeführten Maßnahmen erreicht, denen folgende besondere Bedeutung zukommt.

Bei der Erfindung liegt die Ebene zur Bewegung der Handhabe nicht mehr parallel, sondern senkrecht zur Öffnungsebene des auf ihrem Sockel aufgesteckten Lochs. Die Handhabe besteht aus einem in einer Vertikalebene zum Träger beweglichen Hebel, dessen einer Hebelarm gegensinnig zum gegenüberliegenden Hebelarm auf und abschwenkbar ist. Zum Kuppeln werden die beiden Schwenkarme des Hebels zunächst an eine Mittelsenkrechte zur Öffnungsebene des aufgesteckten Lochs herangeschwenkt, wodurch sich ihre Baubreite erheblich verkleinert. Dadurch kann das aufzusteckende Loch eine entsprechend geringe Öffnungsdimension aufweisen. Der mit dem matrizenförmigen Verschlußteil nach der Erfindung ausgerüstete Träger ist mit einem gegenüber der Handhabe sehr viel kleineren Loch versehen. Die Betätigung des Verschlusses ist sehr einfach, weil dazu lediglich der Hebel auf und abgeschwenkt zu werden braucht. Ein Bewegen des mit dem einen Verschlußteil ausgerüsteten Trägers ist dabei nicht nötig. Beim Kuppeln wird auf den hochgeschwenkten Arm des Hebels gedrückt. Dann kommen die beiden Hebelarme in eine das Loch beidseitig überragende Position; es wird eine zuverlässige Sperrlage des mit dem matrizenförmigen Verschlußteil ausgerüsteten Trägers am patrizenförmigen Verschlußteil erreicht.

Weitere Maßnahmen und Vorteile der Erfindung sind aus den Unteransprüchen, der nachfolgenden Beschreibung und insbesondere den Zeichnungen ersichtlich. In den Zeichnungen ist die Erfindung in mehreren Ausführungsbeispielen dargestellt. Es zeigen:
- Fig. 1: in Explosionsdarstellung die zum patrizenförmigen Verschlußteil der erfindungsgemäßen Steckverbindung gehörenden Bestandteile, teils im Längsschnitt, teils in Seitenansicht,
- Fig. 2: einen Längsschnitt durch den zugehörigen matrizenförmigen Verschlußteil
- Fig. 3 und 4: die Draufsicht bzw. den Querschnitt durch den in Fig. 1 gezeigten Bestandteil,
- Fig. 5, 6 und 7: die Draufsicht bzw. die geschnittenen Seitenansichten längs der Schnittlinien VI bzw. VII durch den einen der in Fig. 1 gezeigten Bestandteile des patrizenförmigen Verschlußteils nach der Erfindung,
- Fig. 8: eine erste Arbeitsstellung des patrizenförmigen Verschlußteils nach der Erfindung im Axialschnitt mit gekuppeltem und strichpunktiert angedeuteten entkuppelten matrizenförmigem Verschlußteil,
- Fig. 9: in einer der Fig. 8 entsprechenden Darstellung den Steckverschluß einer demgegenüber anderen Arbeitsstellung,
- Fig.10: die Draufsicht auf den in der Arbeitsstellung von Fig. 9 befindlichen Steckverschluß nach der Erfindung,
- Fig.11: in einer der Fig. 9 entsprechenden Darstellung einen Längsschnitt durch eine zweite Ausführungsform des erfindungsgemäßen Steckverschlusses,
- Fig.12 , 13 und 14: die Seitenansicht, die Draufsicht bzw. die Schnittansicht längs der Schnittlinie XII durch einen Bestandteil der zweiten Ausführungsform des in Fig. 11 gezeigten Steckverschlusses und
- Fig.15: in einer der Fig. 9 entsprechenden Arbeitsstellung eine dritte Ausführungsform eines Streckverschlusses nach der Erfindung.

Der erfindungsgemäße Steckverschluß umfaßt einen matrizenförmigen Verschlußteil 11 und einen patrizenförmigen Verschlußteil 21, die im Kupplungsfall dazu bestimmt sind, die mit ihnen versehenen beiden Träger 10, 20 zeitweilig miteinander zu verbinden. Der matrizenförmige Verschlußteil 11 besteht dabei einfach aus einem Loch 12 in einem ersten, als Flächengebilde 10 ausgebildeten Träger. Im ersten Ausführungsbeispiel von Fig. 1 bis 10 hat das Loch ein besonders einfaches Öffnungsprofil 13. Es ist, wie Fig. 10 zeigt, als Kreisöffnung ausgebildet. Das Loch 12 bestimmt schauseitig eine strichpunktiert in Fig. 2 verdeutlichte Öffnungsebene 14. Das im Träger 10 vorgesehene Loch 12 ist mit Randverstärkungen versehen. Dazu kommt auf der Unterseite der Trägerbahn 10 der Flansch einer Öse 18 zu liegen, deren Hohlschaft das Loch 12 im Träger durchgreift und dessen Hohlschaft-Ende auf der Schauseite des Trägers 10 mit einer sich dort abstützenden Scheibe 19 verbördelt ist.

Der patrizenförmige Verschlußteil 20 besteht, wie aus der Explosionsdarstellung von Fig. 1 zu ersehen ist, außer dem zugehörigen Befestigungsteil 40 aus zwei Bestandteilen, nämlich einem Sockel 22 einerseits und einer besonderen, am Sockeloberende 23 schwenkbar gelagerten Handhabe 30. Die Handhabe ist ein zweiarmiger Hebel 30, wofür am Sockeloberende 23 ein Lagerbock 24 mit seinen beiden, am besten aus Fig. 3 und 4 ersichtlichen Wangen 24 vorspringt. Zur Schwenklagerung besitzt der Hebel 30 abgesetzte Lagerzapfen 35. Die zugehörigen Lageraufnahmen in den beiden Wangen 24 des Lagerbocks entstehen aus den oberen Bereichen von in Fig. 4 angedeuteten Nuten 64, die Bestandteil einer hier U-förmigen Axialaussparung 65 im Sockel 22 sind.

Der Sockel 22 umfaßt einen Flansch 66, der ausweislich der Fig. 1 im Montagefall auf der Schauseite 28 des Trägers 20 sich abstützt und von dem aus sich ein Steckabschnitt 25 mit annähernd kreisförmigem Umriß erstreckt. Das ebene Plateau des Flansches 66 ist in Fig. 3 und 10 durch enge Schraffur hervorgehoben. Der Befestigungsteil 40 besteht hier aus einem sogenannten "Einspitzstift", dessen Endflansch 42, wie aus Fig. 1 und 8 hervorgeht, an der Rückseite 29 des Trägers 20 sich abstützt. Der Schaft 41 dieses Einspitzstiftes 40 durchdringt im Montagefall den Träger 20 und fährt in eine Axialbohrung 67 des Sockels 22 ein, wo eine konische Verankerungsspitze 43 sich in den Werkstoff des Sockels 22 gräbt. Der Sockel 22 wie die Handhabe 30 sind vorteilhaft aus Kunststoff ausgebildet.

Ausweislich der Fig. 5 hat der Hebel 30 konvergent zu seinem einen Ende 33 hin aufeinander zulaufende Längskanten 68. Die aus Fig. 6 ersichtlichen Schrägflächen 71 in Verbindung mit den die Längskanten 68 nur mäßig überragenden Lagerzapfen 35 ermöglichen eine Schnappmontage mit dem Sockel 22. Durch vertikalen Druck und entsprechende Verformungsarbeit an den Lagerzapfen 35 lassen sich diese in die Lageraufnahmen 64 der beiden Lagerbock-Wangen 24 einschnappen. Der Lagerbock besitzt entsprechende konvergierend zueinander verlaufende Wangen 24. Durch elastische Verformung schnappen schließlich die Lagerzapfen 35 in die Lageraufnahmen 64 ein und bestimmen dort die strichpunktiert in Fig. 5 veranschaulichte Schwenkachse 36. Die Lageraufnahmen 64 in den beiden Wangen 24 des Lagerbocks kommen dadurch zustande, daß die axialen Nuten 64 durch eine am besten aus Fig. 1 ersichtliche Absatzfläche 69 begrenzt sind, deren Höhenlage aus Fig. 4 ersichtlich und in Fig. 3 durch weite Schraffur hervorgehoben ist. Die Schwenkachse 36 liegt parallel zur Schauseite 28 des Trägers 20 bzw. parallel zu dem ebenen Sockelflansch 66. Damit ist der Hebel 30, wie Fig. 8 zeigt, im Sinne des Pfeils 37 verschwenkbar. Die Zeichenebene von Fig. 8 ist somit die Schwenkebene des Hebels 30 und ist in Fig. 10 als Strichpunktlinie 37 veranschaulicht. Diese Schwenkebene 37 steht senkrecht zur Schauseite 28 des Trägers 20, der ebenso, wie der Träger 10, hier aus einem Flächengebilde, z. B. einer Textilbahn, besteht. Beidseitig der Schwenkachse 36 ergeben sich am Hebel 30 hinsichtlich Funktion und Länge unterschiedliche Hebelarme 31, 32.

In einer ersten, in Fig. 8 veranschaulichten Arbeitsstellung ist der Hebel 30 maximal an die strichpunktiert in Fig. 8 veranschaulichte Linie verschwenkt, welche die Mittelsenkrechte 15 zum Stirnende des Sockels 22 ist. Dabei ist der eine, besonders kurz ausgebildete Hebelarm 31 im Sinne des dortigen Pfeils 38 an den Sockel herangeschwenkt, während der entsprechend vielfach länger ausgebildete andere Hebelarm 32 im Sinne des Pfeils 38' vom Sockel weggeschwenkt ist. Der lange Hebelarm 32 dient zur Betätigung des Hebels, weshalb sein Ende 34 als "Betätigungsende" zu bezeichnen ist. Diese im Gegenuhrzeigersinn von Fig. 8 ausgeführte Schwenkbewegung 38, 38' brachte sowohl das eine kurze Hebelende 33 als auch das gegenüberliegende Betätigungsende 34 des langen Hebelarms 32 in eine nahestmögliche Position zur Mittelsenkrechten 15. In dieser Arbeitstellung ist es möglich, den vorbeschriebenen matrizenförmigen Verschlußteil 11 aus der in Fig. 8 strichpunktiert ersichtlichen Entkupplungsstellung im Sinne der dortigen Kupplungspfeile 70 in die in Fig. 8 ausgezogen gezeichnete Kupplungsstellung auf den Sockel 22 aufzustecken. Dazu wird das Loch 12 des matrizenförmigen Verschlußteils 11 über das empor geschwenkte Betätigungsende 34 des Hebels 30 gefädelt, bis die Randverstärkung 18, 19 des Loches 12 am Flansch 66 des montierten Sockels 22 zur Anlage kommt. Es liegt dann die Kupplungsstellung des zu verbindenden Trägers 10 am sockelseitigen Träger 20 vor. Das Loch 12 befindet sich in dem in Fig. 1 mit 25 bezeichneten Höhenabschnitt, der wegen seiner Kupplungsfunktion nachfolgend als "Steckabschnitt" bezeichnet werden soll. Das Loch 12 im Träger 10 kann natürlich auch im Gegensinne zum Kupplungspfeil 70 wieder in die strichpunktiert aus Fig. 8 ersichtliche Entkupplungsstellung überführt werden. Daher erweist sich die in Fig. 8 gezeigte Arbeitsstellung des verschwenkten Hebels 30 als seine "Freigabelage".

Die Kupplungsstellung des im Träger 10 vorgesehenen Loches 12 am Steckabschnitt 25 des zum Träger 20 gehörenden Sockels 22 läßt sich durch den Hebel 30 sichern, wenn dieser im Sinne der in Fig. 9 gezeigten, im Uhrzeigersinn weisenden beiden Pfeile 39, 39' in seine dort ersichtliche andere Schwenkstellung überführt wird, deren Draufsicht in Fig. 10 zu erkennen ist. Diese Schwenkstellung des Hebels 30 ist dadurch gekennzeichnet, daß die beiden Hebelarme 31, 32 möglichst weit von der Mittelsenkrechten 15 im Sinne der beiden Pfeile 39 bzw. 39' weggeschwenkt worden ist. Diese Schwenkstellung erweist sich aus folgenden Gründen als "Sperrlage" des Steckverschlusses.

Wie aus Fig. 9 erkennbar, liegen die beiden Hebelarme 31, 32 im wesentlichen in einer strichpunktiert verdeutlichten Parallelebene 16 zur Öffnungsebene 14 des aufgesteckten Loches 12. Beide Hebelarme 31, 32 verlaufen diametral zur Kreisöffnung 13, wie aus Fig. 10 zu ersehen ist, wobei nicht nur der lange Hebelarm 32, sondern auch der kurze Hebelarm 31 das aufgesteckte Loch 12 übergreift. Das Loch 12 hat, wie aus Fig. 2 zu erkennen ist, eine lichte Weite 17, die gegenüber dem aus Fig. 1 ersichtlichen Außenmaß 26 des das Loch 12 beim Aufstecken aufnehmenden Steckabschnitts 25 vom Sockel 22 größer ausgebildet ist. Die Maße sind aber in folgender besonderer Weise aufeinander abgestimmt.

In der Freigabelage gemäß Fig. 8 ist die Maßdifferenz 44 zwischen der vorerwähnten lichten Weite 17 des aufgesteckten Loches 12 und dem Außenmaß 26 des Sockel-Steckabschnitts 25 so groß bemessen, daß die Lochkante 45 sich außerhalb des durch den Pfeil 27 gekennzeichneten Schwenkbewegungswegs 27 vom Ende 33 des kurzen Hebels 31 befindet. In der Freigabelage besteht an dieser Stelle ein ausreichend großes Freimaß 44. Das Hebelende 33 kann bei dem aus Fig. 8 ersichtlichen großen Freimaß 44 im Sinne des Einschwenkpfeils 38 ins Lochinnere 12 hineinschwenken. Die Schwenkachse 36 des Hebels 30 liegt nicht nur parallel zur Öffnungsebene 14 des Loches 12, sondern im wesentlichen sogar in dieser Ebene 14 selbst, wie aus Fig. 9 zu ersehen ist. Der Hebel 30 kann durch eine Schwenkbewegung 27 mit seinem Ende 33 ungestört in die aus Fig. 9 ersichtliche Sperrlage gebracht werden. Dann ändern sich aber hinsichtlich des Schwenkbewegungswegs 27 die Verhältnisse.

Am Hebelarm 32 befindet sich nämlich eine Nase 50, die in der Sperrstellung von Fig. 9 und 10 in die freie Lücke 47 zwischen der Kreisöffnung 13 des Loches 12 einerseits und dem Umfang 48 vom Sockel-Steckabschnitt 25 einfährt. Um die durch den Doppel-Pfeil 46 gekennzeichnete Schwenkbewegung der Nase 50 beim Auf- und Zuklappen zu ermöglichen, ist der zur Lochkante 45 hin gerichtete Nasenrücken 51 geneigt ausgebildet. Dem Nasenrücken 51 gegenüberliegend hat die Nase 50 aber eine Anschlagkante 52, die sich in der Sperrlage am Umfang 48 des Sockel-Steckabschnitts 25 abstützen kann. Die Sperrlage des Hebels 30 kann auch dadurch bestimmt sein, daß die Unterseite des langen Hebelarms 32 an eine zwischen den beiden Lagerbock-Wangen 24 befindliche Endfläche stößt, die in Fig. 3 strichlinien-schraffiert verdeutlicht ist. In der Sperrlage von Fig. 9 und 10 verengt die eingefahrene Nase 50 das in Fig. 2 erkennbare große Freimaß 44 auf die aus Fig. 9 ersichtliche kleine Restlücke 49 zwischen der Lochkante 25 und dem Umfang des Sockel-Steckabschnitts 25. Wie durch den auch in Fig. 9 mit dem Pfeil 27 gekennzeichneten Schwenkbewegungsweg des Hebelendes 33 zu entnehmen ist, kollidiert der kurze Hebelarm 31 jetzt mit der Randeinfassung des Loches 12. Dieses Hebelende erweist sich somit als "Sperrende" des Hebels 30. Die aus Fig. 9 und 10 ersichtliche Kupplung des Loches 12 mit dem patrizenförmigen Verschlußteil 21 ist in dieser Sperrlage gesichert.

Zweckmäßigerweise sieht man am patrizenförmigen Verschlußteil auch einen Rastverschluß 53, 53 vor, der zumindest die aus Fig. 9 und 10 ersichtliche Sperrlage des Hebels 30 sichert. Es könnten nämlich auch Rastverschlüsse vorgesehen sein, welche auch die aus Fig. 8 ersichtliche Offenstellung des Hebels 30 gegenüber einer unbeabsichtigten Anklappbewegung 39, 39' an den Sockel 21 sichern. Im vorliegenden Fall besteht die eine Rasthälfte dieses Verschlusses aus einem an der Nasenspitze vorgesehenen Rastvorsprung 53, dem, als komplementäre Rasthälfte, eine in den Sockel 21 integrierte Aussparung 54 zugeordnet ist. Diese Aussparung 54 besteht aus einem Hinterschnitt im Höhenbereich des Sockel-Steckabschnitts 25 oberhalb des Sockel-Flansches 66 gemäß Fig. 1. In der Sperrlage des Hebels 30 der Rastvorsprung 53 die Außenkante der Aussparung 54. Beim Aufschwenken im Sinne des Pfeils 47 von Fig. 9 ist eine Verformungsarbeit im elastischen Kunststoffmaterial des Rastvorsprungs 53 erforderlich. Der lange Hebelarm 32 ist im vorliegenden Fall mit einem Durchbruch 72 gemäß Fig. 5 und 7 versehen, was im Zusammenhang mit dem zweiten Ausführungsbeispiel eine besondere Rolle spielt.

In Fig. 11 bis 14 ist ein zweites Ausführungsbeispiel eines erfindungsgemäßen Steckverschlusses dargestellt. Zur Bezeichnung entsprechender Bauteile sind die gleichen Bezugszeichen wie im vorausgehenden Ausführungsbeispiel verwendet. Es genügt, lediglich auf die Unterschiede einzugehen, während im übrigen die bisherige Beschreibung gilt.

Die Besonderheit besteht im vorliegenden Fall darin, daß am Sockeloberende 23 ein Bügel 55 sitzt. Der Hebel 30 weist einen Durchbruch 56 auf, der mit dem Bügel 55 ausgerichtet ist, so daß in der aus Fig. 11 ersichtlichen Sperrlage des Hebels 30 das Bügelende 57 aus dem Durchbruch 56 heraustritt. Auf der Oberseite des an den Sockel 21 herangeklappten Hebels 30 ist die Bügelöffnung 58 zugänglich, die als Öhr zum Durchfädeln von Schließteilen genutzt werden kann. Im vorliegenden Fall wird durch diese Bügelöffnung 58 und durch weitere, nicht näher gezeigte Bügelöffnungen 58, welche die beiden über das aufgesteckte Loch 12 miteinander gekuppelten Träger 10, 20 zusammenhalten, ein Seil 59 hindurchgefädelt. Bei den Trägern 10 kann es sich z. B. um eine Abdeckplane handeln. Anstelle eines Seils 59 könnte z. B. auch ein Haken, ein Vorhangschloß od. dgl. die Bügelöffnung 58 durchgreifen. Solange ein solcher Schließteil 59 hindurchgefädelt ist, ist ein Überführen des Hebels 30 in eine der Fig. 8 entsprechende Freigabelage unmöglich. Die beiden Träger 10, 20 sind zuverlässig miteinander verbunden.

Im Ausführungsbeispiel von Fig. 11 bis 14 ist der Bügel 55 unverdrehbar am Sockel 22 positioniert. Hierzu verwendet man zweckmäßigerweise als Befestigungsteil eine Schraube, deren Schraubenschaft 73 mit einem entsprechenden Innengewinde in einem zum Bügel 55 gehörenden Fußstück 76 festschraubbar ist. Dieses Fußstück 76 befindet sich in einer Axialbohrung 77 des Sockels 22. Im Montagefall stützt sich der Schraubenkopf 74 über eine Unterlegscheibe 75 an der Rückseite 29 des Trägers 20 ab.

Unabhängig von der Sicherung mittels der vorbeschriebenen Schließteile 59 kann der Verschluß 11 auch Rastverschlüsse aufweisen, welche mindestens die Sperrlage des Hebels 30 gemäß Fig. 11 sichern. Dazu stehen an den Längskanten 68 des langen Hebelarms 32 Rastvorsprünge 78 vor, denen in den Seitenflächen des Lagerbocks 24 nicht näher erkennbare Rastvertiefungen zugeordnet und in der Sperrlage von Fig. 11 mit den Rastvorsprüngen 78 in Eingriff sind. Die Vorsprünge 78 verlaufen, wie aus Fig. 13 hervorgeht, parallel zur Schwenkachse 36.

Eine weitere Abweichung gegenüber dem ersten Ausführungsbeispiel besteht darin, daß hier ein Paar von Nasen 50' vorgesehen sind, die in der Sperrlage gemeinsam in die freie Lücke 47 des am Sockel 22 aufgesteckten Loches 12 fahren und in der geschilderten Weise eine Verengung gegenüber dem Sperrende 33 des kurzen Hebelarmes 31 schaffen. Die beiden Nasen 50' sind, wie aus Fig. 13 hervorgeht, durch den dazwischen liegenden Durchbruch 56 voneinander getrennt.

In Fig. 15 ist ein drittes Ausführungsbeispiel des erfindungsgemäßen Steckverschlusses gezeigt. Dieser ist weitgehend ähnlich demjenigen von Fig. 11 ausgebildet, weshalb nur noch die Abweichungen demgegenüber beschrieben zu werden brauchen.

Am Sockeloberende 23 ist ein Drehwirbel 60 mit seinem Drehbolzen 61 in der bereits erwähnten Axialbohrung 77 des Sockels 22 drehgelagert. Dieser Drehwirbel 60 ist um eine strichpunktiert in Fig. 15 verdeutlichte Rotationsachse 80 verdrehbar. Dabei stützt sich ein Bund 79 an einer oberen Stirnfläche des Sockels 22 ab. Im Bereich des Drehbolzens 61 und seiner Axialbohrung 77 können nicht näher gezeigte Rastverschlußelemente vorgesehen sein, die zwei noch näher zu beschreibende Drehpositionen des Drehwirbels 60 bestimmen. Zur Befestigung ist der Drehbolzen 61 mit einem Nietschaft 62 versehen, der den Träger 20 durchsetzt und mit der auch dort vorgesehenen Unterlegscheibe 75 od. dgl. vernietet ist. Der Sockel 22 ist unverdrehbar auf der Schauseite 28 des Trägers 20 positioniert. Das hat für den Steckverschluß gemäß Fig. 15 folgende Bedeutung.

Der Drehwirbel 60 ist in Sperrlage des Hebels 30 mit dem Durchbruch 56 ausgerichtet, weshalb dann der Drehwirbel 60 mit einem Drehgriff 63 sich aus dem Hebel 30 empor hebt. Prinzipiell hat der Hebel 30 hier den bereits in Fig. 13 gezeigten Aufbau, doch können in diesem Fall die beiden Nasen 50' vom zweiten Ausführungsbeispiel gemäß Fig. 11 fehlen. Der Durchbruch 56 ist unrund gestaltet und hat beispielsweise das aus Fig. 13 ersichtliche Langlochprofil 82. Dieses Lochprofil 82 ist mit dem Querschnitt des Drehgriffs 63 abgestimmt. In der einen, in Fig. 15 ausgezogen gezeichneten Drehposition, ist der Drehgriff 63 mit seiner Schulter 81 bezüglich der lichten Weite des Langlochprofils 82 ausgerichtet, weshalb dann der Hebel 30 die in Fig. 15 durch den Pfeil 37 veranschaulichte Schwenkbewegung in eine der Fig. 8 entsprechende, nicht näher gezeigte Freigabelage ausführen kann. Diese Drehposition des Drehgriffs 63 ist als "Löseposition" anzusehen, die den Hebel 30 schwenkbewegbar macht.

Die Rotationsachse 80 verläuft senkrecht zur in Fig. 15 angedeuteten Schwenkachse 36 des Hebels 30. Wird der Drehgriff 63 im Sinne des Rotationspfeils 83 in die strichpunktiert angedeutete andere Drehposition gebracht, so übergreift er mit seiner Schulter 81 Längsrandbereiche des Langlochprofils 82. In dieser Drehposition des Drehwirbels 60 ist der Hebel 30 blockiert; es liegt die "Blockadeposition" des Drehgriffs 63 vor. Der Hebel 30 läßt sich nicht in eine der Fig. 8 entsprechende Freigabelage verschwenken, wo das Loch 12 im Träger bezüglich des Sockels 22 gekuppelt bzw. entkuppelt werden könnte.

## Patentansprüche

1. Zweiteiliger Steckverschluß zum zeitweiligen Verbinden von zwei Trägern (10, 20),
dessen matrizenförmiger Verschlußteil (11) ein Loch (12) mit definiertem Öffnungsprofil (13) in dem ersten, als Flächengebilde gestalteten Träger (10) ist,
dessen patrizenförmiger Verschlußteil (21) aus einem am zweiten Träger (20) befestigten Sockel (22) und aus einer am Sockel-Oberende (23) befindlichen Handhabe (30) zur Sicherung der Steckverbindung besteht,
und die Handhabe (30) bezüglich des Öffnungsprofils (13) vom auf den Sockel (22) aufgesteckten Loch (12) zwischen einer ersten, mit dem Öffnungsprofil (13) ausgerichteten Freigabelage und einer zweiten, das Öffnungsprofil (13) stellenweise überragenden Sperrlage manuell bewegbar ist,
**dadurch gekennzeichnet**,
daß die Handhabe (30) am Sockel-Oberende (23) gelagert ist, und aus einem zweiarmigen (31, 32), gegenüber dem Sockel (22) auf- und abschwenkbaren (37) Hebel (30) besteht, dessen Schwenkebene (37) senkrecht zur Öffnungsebene (14) des auf den Sockel (22) aufgesteckten Loches verläuft,
und die beiden Hebelarme (31, 32) bezüglich einer Mittelsenkrechten (15) zur Öffnungsebene (14) des aufgesteckten Loches (12) zwar in der Freigabelage an die Mittelsenkrechte (15) herangeschwenkt (38, 38'), aber in der Sperrlage von ihr weggeschwenkt (39, 39') sind.

2. Steckverschluß nach Anspruch 1, dadurch gekennzeichnet, daß die Schwenkachse (36) des Hebels im wesentlichen parallel zur Öffnungsebene (14) des aufgesteckten Loches (12) verläuft und die beiden Hebelarme (31, 32) zueinander unterschiedliche Armlängen aufweisen, von denen der lange Hebelarm (32) das manuell betätigbare Betätigungsende (34) des Hebels (30) bestimmt, während der kurze Hebelarm (31) mit seinem freien Ende das Sperrende (33) erzeugt, welches in Sperrlage das Öffnungsprofil (13) übergreift.

3. Steckverschluß nach Anspruch 2, dadurch gekennzeichnet, daß in der Freigabelage der kurze Hebelarm (31) mit seinem Sperrende (33) in die Öffnung des aufgesteckten Loches (12) hineinschwenkbar (38) ist, während der lange Hebelarm (32) mit seinem Betätigungsende (34) vom aufgesteckten Loch (18) weggeschwenkt ist.

4. Steckverschluß nach einem oder mehreren der Ansprüche 1 bis 3, dadurch gekennzeichnet, daß in der Sperrlage die beiden Hebelarme (31, 32) im wesentlichen in einer Parallelebene (16) zur Öffnungsebene (14) des aufgesteckten Loches (12) liegen.

5. Steckverschluß nach einem oder mehreren der Ansprüche 1 bis 4, dadurch gekennzeichnet, daß die beiden Hebelarme (31, 32) im wesentlichen diametral zum Öffnungsprofil (13) des aufgesteckten Loches (12) verlaufen und das Loch (12) in dieser diametralen Richtung eine lichte Weite (17) aufweist, die gegenüber dem Außenmaß (26) des im Loch (12) befindlichen Steckabschnitts (25) vom Sockel (22) größer ausgebildet ist.

6. Steckverschluß nach einem oder mehreren der Ansprüche 1 bis 5, dadurch gekennzeichnet, daß die Maßdifferenz (Freimaß 44) zwischen der lichten Weite (17) des aufgesteckten Loches (12) und dem Außenmaß (26) des im Loch (12) befindlichen Steckabschnitts (25) vom Sockel (22) so groß bemessen ist, daß die Lochkante (45) sich außerhalb des Schwenkbewegungswegs (27) vom Sperrende (33) des kurzen Hebelarmes (31) befindet, (vergl. Fig. 8).

7. Steckverschluß nach einem oder mehreren der Ansprüche 1 bis 6, dadurch gekennzeichnet, daß am langen Hebelarm (32) wenigstens eine Nase (50) sitzt, die in der Sperrstellung in die freie Lücke (47) zwischen dem Öffnungsprofil (13) einerseits und dem Umfang (48) vom Steckabschnitt (25) des im Loch (12) befindlichen Sockels (22) andererseits einfährt, (vergl. Fig. 9).

8. Steckverschluß nach Anspruch 6 und 7, dadurch gekennzeichnet, daß die Nase (50) bzw. die Nasen (50') das Freimaß (44) des Loches (12) auf eine Restlücke (49) verengen, die mit dem Schwenkbewegungsweg (27) des Sperrendes (33) kollidiert, (vergl. Fig. 9).

9. Steckverschluß nach Anspruch 7 oder 8, dadurch gekennzeichnet, daß die Nase (50) bzw. die Nasen (50') eine in deren Schwenkbewegungsweg (46) bezüglich der angrenzenden Lochkante (45) geneigt verlaufenden Nasenrücken (51) besitzen.

10. Steckverschluß nach einem oder mehreren der Ansprüche 7 bis 9, dadurch gekennzeichnet, daß dem schrägen Nasenrücken (51) gegenüberliegend die Nase (50) bzw. die Nasen (50') eine Anschlagkante (52) besitzen, die in der Sperrlage des Hebels (30) sich am Umfang (48) des Steckabschnitts (25) vom Sockel (22) abstützt, (vergl. Fig. 9).

11. Steckverschluß nach einem oder mehreren der Ansprüche 1 bis 10, dadurch gekennzeichnet, daß der Hebel (30) die eine Rasthälfte (53) eines Rastverschlusses, wie einen Rastvorsprung (53), aufweist, während der Sockel (22) die andere, komplementäre Rasthälfte (54), wie eine Rastvertiefung, trägt, und die beiden Rasthälften (53, 54) paarweise in der Sperr- und/oder Freigabelage in Eingriff kommen.

12. Steckverschluß nach Anspruch 11, dadurch gekennzeichnet, daß die hebelseitige Rasthälfte aus einem Vorsprung (53) an der Nasenspitze (50) besteht, während die sockelseitige Rasthälfte von einer Aussparung (54) im vom Loch (12) umschlossenen Steckabschnitt (25) des Sockels (22) gebildet ist, (vergl. Fig. 9).

13. Steckverschluß nach Anspruch 11, dadurch gekennzeichnet, daß die hebelseitige Rasthälfte aus Rastvorsprüngen (78) an den Längskanten (68) des langen Hebelarms (32) bestehen, während die sockelseitigen Rasthälften aus Rastvertiefungen in den Seitenflächen eines am Oberende (23) des Sockels (22) befindlichen Lagerbocks (24) sitzen, und der Lagerbock (24) zur Schwenklagerung (36) des Hebels (30) dient, (vergl. Fig. 11, 13).

14. Steckverschluß nach Anspruch 13, dadurch gekennzeichnet, daß die Rastvorsprünge (78) und die Rastvertiefungen parallel zu der Schwenkachse (36) des Hebels (30) verlaufen.

15. Steckverschluß nach einem oder mehreren der Ansprüche 1 bis 14, dadurch gekennzeichnet, daß die Schwenkachse (36) des Hebels durch an den Längskanten (68) des Hebels (30) angeformte Lagerzapfen (35) bestimmt ist, (vergl. Fig. 5, 13).

16. Steckverschluß nach einem oder mehreren der Ansprüche 1 bis 15, dadurch gekennzeichnet, daß das Öffnungsprofil des Loches (12) eine Kreisöffnung (13) ist, (vergl. Fig. 10).

17. Steckverschluß nach einem oder mehreren der Ansprüche 1 bis 16, dadurch gekennzeichnet, daß am Oberende (23) des Sockels (22) ein in Steckrichtung des Loches (12) weisender Bügel (55) sitzt und der Hebel (30) einen damit ausgerichteten Durchbruch (56) aufweist, aus welchem das Bügelende (57) in Sperrlage des Hebels (30) herausragt, und die am herausragenden Bügelende (57) befindliche Bügelöffnung ein Öhr (58) zum Durchfädeln von Schließteilen (59), wie eines Seiles (59), eines Vorhangschlosses od. dgl., bildet, (vergl. Fig. 11).

18. Steckverschluß nach Anspruch 17, dadurch gekennzeichnet, daß der Bügel (55) unverdrehbar mit dem Sockel (22) verbunden ist.

19. Steckverschluß nach einem oder mehreren der Ansprüche 1 bis 16, dadurch gekennzeichnet, daß am Oberende des Sockels ein in Steckrichtung des Loches (12) weisender Drehwirbel (60) drehgelagert ist und der Hebel (30) einen damit ausgerichteten Durchbruch (56) aufweist, aus welchem der Drehwirbel (60) mit einem endseitigen, manuell betätigbaren Drehgriff (63) herausragt,
der Druchbruch (56) unrund gestaltet ist und in der Sperrlage des Drehgriffs (63) zwischen einer den Hebeldurchbruch (56) bereichsweise überdeckenden Drehposition (Blockadeposition) und einer mit dem Durchbruch (56) ausgerichteten Drehposition (Löseposition) rotierbar ist, (vergl. Fig. 15).

20. Steckverschluß nach Anspruch 19, dadurch gekennzeichnet, daß die Rotationsachse (80) des Drehwirbels (60) senkrecht zur Schwenkachse (36) des Hebels (30) verläuft.

21. Steckverschluß nach Anspruch 19 oder 20, dadurch gekennzeichnet, daß Rastelemente die Blockade- und/oder Löseposition des Drehgriffs (63) bezüglich des Hebeldurchbruchs (56) bestimmen.

22. Steckverschluß nach einem oder mehreren der Ansprüche 1 bis 21, dadurch gekennzeichnet, daß der zur Anbringung des Sockels (22) am Träger (20) dienende Befestigungsteil (40; 74) einen bis zur Trägerrückseite (29) verlaufenden Schaft (41; 73; 62) aufweist und der Schaft zugleich den Bügel (55) bzw. den Drehwirbel (60) mit dem Oberende (23) des Sockels (22) unverdrehbar bzw. drehbar (83) verbindet.

## Claims

1. Two-part plug fastener for temporarily connecting two carriers (10, 20),
whose female-mold shaped locking element (11) is an aperture (12) with defined aperture profile (13) in the first carrier (10) designed as planar element,
whose male-mold shaped locking element (21) consists of a socle (22) attached to a second carrier (20), and a handle (30) located at the upper end of the socle (23) to secure the plug connection,
and the handle (30) in respect of the aperture profile (13) of the aperture (12) superimposed upon the socle (22) being manually movable between a first release position aligned to the aperture profile (13) and a second locking position partially extending over the aperture profile (13),
characterized by
the handle (30) being positioned at the upper end of the socle (23) and consisting of a two-arm (31,32) lever (30) which may be swiveled up and down (37) opposite to the socle (22), whose swiveling plane (37) runs vertically to the aperture plane (14) of the aperture superimposed upon the socle (22),
and the two lever arms (31,32) in reference to a mean perpendicular (15) to the aperture plane (14) of the superimposed aperture (12) being swiveled towards the mean perpendicular (15) in the release position (38,38') however, in the locking position being swiveled away from it (39,39').

2. Plug fastener in compliance with claim 1 characterized by the swiveling axis (36) of the lever essentially running parallel to the aperture plane (14) of the superimposed aperture (12) and the two swivel arms (31, 32) having different arm lengths to each other, the longer of which lever arm (32) defines the manually-operated operating end (34) of the lever (30), while the short lever arm (31) with its free end acts as locking end (33) which extends beyond the aperture profile (13) in locked position.

3. Plug fastener in compliance with claim 2 characterized by the short lever arm (31) with its locking end (33) being slewable (38) into the opening of the superimposed aperture (12) in release position, while the long lever arm (32) with its operating end (34) is swiveled away from the superimposed aperture (18).

4. Plug fastener in compliance with one or several of the claims 1 to 3 characterized by the two lever arms (31, 32) in locking position essentially being positioned in a parallel plane (16) to the aperture plane (14) of the superimposed aperture (12).

5. Plug fastener in compliance with one or several of the claims 1 to 4 characterized by the two lever arms (31,32) essentially running diametrically to the aperture profile (13) of the superimposed aperture (12), and the aperture (12) in this diametrical direction featuring a clear width (17) which exceeds the exterior dimension (26) of the plug section (25) of the socle (22) located in the aperture (12).

6. Plug fastener in compliance with one or several of the claims 1 to 5 characterized by the measuring difference (untoleranced dimension 44) between the clear width (17) of the superimposed aperture (12) and the exterior dimension (26) of the plug section (25) of the socle (22) located in the aperture (12) being sufficiently dimensioned to allow the aperture edge (45) to be located outside the swivel movement path (27) of the locking end (33) of the short lever arm) (31) (cf. fig.8).

7. Plug fastener in compliance with one or several of the claims 1 to 6 characterized by the long lever arm (32) featuring at least one lug (50), which in locking position projects into the open space (47) between the aperture profile (13) on one hand and the circumference (48) of the plug section (25) of the socle (22) located in the aperture (12) on the other hand (cf. fig.9).

8. Plug fastener in compliance with claims 6 and 7 characterized by the lug (50) resp. the lugs (50') decreasing the untoleranced dimension (44) of the aperture (12) to a residual gap (49), which collides with the swivel movement path (27) of the locking end (33) (cf. fig.9).

9. Plug fastener in compliance with claims 7 or 8 characterized by the lug (50) resp. the lugs (50') featuring a lug crest (51) which in its swivel movement path (46) in respect to the adjacent aperture edge (45) is inclined.

10. Plug fastener in compliance with one or several of the claims 7 to 9 characterized by the lug (50) resp. the lugs (50') opposite to the inclined lug crest (51) featuring a stop edge (52) which in locking position of the lever (30) rests upon the circumference (48) of the plug section (25) of the socle (22) (cf. fig.9).

11. Plug fastener in compliance with one or several of the claims 1 to 10 characterized by the lever (30) featuring one half (53) of a snap-in lock such as a locking ledge (53), while the socle (22) features the other complementary locking half (54) such as a snap-in slot and both locking halves (53,54) coming into contact in pairs in the locking and/or release position.

12. Plug fastener in compliance with claim 11 characterized by the lever-side locking half consisting of a projection (53) at the lug tip (50) while the socle-side locking half consists of a recess (54) in the plug section (25) of the socle (22) enclosed by the aperture (12) (cf. fig.9).

13. Plug fastener in compliance with claim 11 characterized by the lever-side locking half consisting of snap-in projections (78) at the longitudinal edges (68) of the long lever arm (32) while the socle-side snap-in halves consist of lock-in recesses in the lateral surfaces of a bearing block (24) located at the upper end (23) of the socle (22), and the bearing block (24) being utilized for swivel bearing (36) of the lever (30) (cf. figs 11,13).

14. Plug fastener in compliance with claim 13 characterized by the snap-in projections (78) and the snap-in recesses running parallel to the swivel axis (36) of the lever (30).

15. Plug fastener in compliance with one or several of the claims 1 to 14 characterized by the swivel axis (36) of the lever being determined by bearing lugs (35) formed on to the longitudinal edges (68) of the lever (30) (cf. figs.5,13).

16. Plug fastener in compliance with one or several of the claims 1 to 15 characterized by the opening profile of the aperture (12) being a circular opening (13) (cf. fig. 10).

17. Plug fastener in compliance with one or several of the claims 1 to 16 characterized by the upper end (23) of the socle (22) featuring a bracket (55) pointing in insertion direction of the aperture (12) and the lever (30) featuring a transition (56) in alignment with such from which the bracket end (57) in locking position of the lever (30) protrudes, and the bracket opening located at the protruding bracket end (57) featuring an eye (58) for inserting locking elements (59) such as e.g. a rope (59), a padlock, etc. (cf. fig.11).

18. Plug fastener in compliance with claim 17 characterized by the bracket (55) being immovably connected to the socle (22).

19. Plug fastener in compliance with one or several of the claims 1 to 16 characterized by a turnable turning knob (60) located in plug direction of the aperture (12) at the upper end of the socle and the lever (30) featuring a transition (56) aligned to such, from which the turning knob (60) protrudes with a manually operable turning handle (63) at the end,
the transition (56) being designed non-circular and in locking position of the turning handle (63) being rotatable between a turning position (blocking position) partially covering the lever transition (56) and a turning position (release position) in alignment with the transition (56) (cf. fig.15).

20. Plug fastener in compliance with claim 19 characterized by the rotation axis (80) of the turning knob (60) running vertically to the swivel axis (36) of the lever (30).

21. Plug fastener in compliance with claims 19 or 20 characterized by snap-in elements determining the blocking and/or release position of the turning handle (63) in respect to the lever transition (56).

22. Plug fastener in compliance with one or several of the claims 1 to 21 characterized by the fastening element (40; 74) for attachment of the socle (22) at the carrier (20) featuring a shaft (41; 73; 62) running up to the rear side of the carrier (29), and the shaft at the same time connecting the bracket (55) resp. the turning knob (60) rotatable resp. non-rotatable (83) with the upper end (23) of the socle (22).

## Revendications

1. Fermoir en deux parties pour la fixation temporaire de deux supports (10, 20),
dont la pièce de fermeture (11) en forme de matrice présente un trou (12) à profil d'ouverture défini (13) dans le premier support (10) configuré en forme de plan,
dont la pièce de fermeture (21) en forme de poinçon se compose d'un socle (22) fixé contre le deuxième support (20) et d'une manette (30) située contre l'extrémité supérieure (23) du socle pour bloquer la liaison enfichée,
et la manette (30) étant mobile par rapport au profil d'ouverture (13) du trou (12) enfiché sur le socle (22), entre une position première de libération alignée avec le profilé d'ouverture (13) et une position seconde de verrouillage dépassant localement le profil d'ouverture (13),
**caractérisé en ce que**
la manette (30) est montée sur palier à l'extrémité supérieure du socle (23) et se compose d'un levier (30) à deux bras (31,32) pivotant vers le haut et le bas (37) par rapport au socle (22), dont (30) le plan de basculement (37) est perpendiculaire au plan d'ouverture (14) du trou enfiché sur le socle (22),
et que les deux bras de levier (31, 32), relativement à une ligne verticale médiane (15) par rapport au plan d'ouverture (14) du trou enfiché (12) basculent (38, 38') en direction de la ligne verticale médiane (15) en position de libération, mais s'en éloignent (39, 39') en position de verrouillage.

2. Fermoir selon revendication 1, caractérisé en ce que l'axe pivotant (36) du levier a un tracé essentiellement parallèle au plan d'ouverture (14) du trou enfiché (12) et que les deux bras de levier (31, 32) sont chacun de longueur différente, le bras de levier long (32) constituant l'extrémité (34) actionnable manuellement du levier (30), tandis que l'extrémité libre du bras de levier court (31) constitue l'extrémité verrouillante (33) empiètant en position de verrouillage dans le profil (13) de l'ouverture.

3. Fermoir selon revendication 2, caractérisé en ce que dans la position de libération l'extrémité verrouillante (33) du bras de levier court (31) peut pivoter (38) jusque dans l'ouverture du trou enfiché (12), tandis que l'extrémité actionnante (34) du bras de levier long (32) s'éloigne en pivotant du trou enfiché (18).

4. Fermoir selon l'une ou plusieurs des revendications 1 à 3, caractérisé en ce qu'en position de verrouillage les deux bras de levier (31, 32) se trouvent essentiellement sur un plan parallèle (16) au plan d'ouverture (14) du trou enfiché (12).

5. Fermoir selon l'une ou plusieurs des revendications 1 à 4, caractérisé en ce que les deux bras de levier (31, 32) ont un tracé essentiellement diamétral par rapport au profil d'ouverture (13) du trou enfiché (12) et que ce trou (12) présente dans le sens diamétral une ouverture libre (17) supérieure à la cote extérieure (26) du segment d'enfichage (25) du socle (22) se trouvant (25) dans le trou (12).

6. Fermoir selon l'une ou plusieurs des revendications 1 à 5, caractérisé en ce que la différence de cote (cote libre 44) entre l'ouverture libre (17) du trou enfiché (12) et la cote extérieure (26) du segment enfichable (25) du socle (22) se trouvant (25) dans le trou (12) a été dimensionnée suffisamment importante pour que la bordure du trou (45) n'entre pas en collision avec la trajectoire de pivotement (27) décrite par l'extrémité verrouillante (33) du bras de levier court (31) (cf. fig. 8).

7. Fermoir selon l'une ou plusieurs revendications 1 à 6, caractérisé en ce que sur le bras de levier long (32) se trouve au moins une saillie (50) qui en position de verrouillage rentre dans l'espace vide (47) délimité d'une part par le profil d'ouverture (13) et d'autre part par la circonférence (48) du segment enfichable (25) du socle (22) se trouvant (25) dans le trou (12) (cf. fig. 9).

8. Fermoir selon les revendications 6 et 7, caractérisé en ce que la saillie (50) et les saillies (50') réduisent la cote libre (44) du trou (12) à un interstice résiduel (49) en collision avec la trajectoire de pivotement (27) de l'extrémité verrouillante (33) (cf. la fig. 9).

9. Fermoir selon la revendication 7 ou 8, caractérisé en ce que la saillie (50) et les saillies (50') présentent un dos (51) au tracé incliné, sur la trajectoire du mouvement basculant (46), par rapport à la bordure limitrophe du trou (45).

10. Fermoir selon l'une ou plusieurs des revendications 7 à 9, caractérisé en ce qu'en face du dos incliné (51) de saillie, la saillie (50) et les saillies (50') présentent une bordure-butée (52) qui, levier (30) en position verrouillée, s'appuie sur le périmètre (48) du segment enfiché (25) du socle (22) (cf. fig. 9).

11. Fermoir selon l'une ou plusieurs des revendications 1 à 10, caractérisé en ce que le levier (30) présente la moitié (53) d'une fermeture crantée telle une saillie-cran (53), tandis que le socle (22) supporte l'autre moitié complémentaire du cran (54) telle qu'une auge-cran, ces deux moitiés de cran (53, 54) engrenant l'une dans l'autre par paire dans la position de verrouillage et/ou de libération.

12. Fermoir selon revendication 11, caractérisé en ce que le demi-cran côté levier se compose d'un bourrelet (53) situé sur l'avant (50) de la saillie, tandis que le demi-cran côté socle est formé par un évidement (54) situé dans le segment d'enfichage (25) du socle (22) ceinturé (25) par le trou (12) (cf. fig. 9).

13. Fermoir selon revendication 11, caractérisé en ce que le demi-cran côté levier se compose de bourrelets (78) sur les bordures longitudinales (68) du bras de levier long (32), tandis que les demi-crans côté socle sont formés d'évidements ménagés dans les surfaces latérales d'un palier-support (24) situé à l'extrémité supérieure (23) du socle (22), et en ce que le palier-support (24) sert de palier au pivotement (36) du levier (30) (cf. fig. 11, 13).

14. Fermoir selon revendication 13, caractérisé en ce que les bourrelets-crans (78) et les évidements-crans ont un tracé parallèle à l'axe de pivotement (36) du levier (30).

15. Fermoir selon l'une ou plusieurs des revendications 1 à 14, caractérisé en ce que l'axe de pivotement (36) du levier est déterminé par des tourillons de palier (35) formés contre les bords longitudinaux (68) du levier (30) (cf. fig. 5, 13).

16. Fermoir selon l'une ou plusieurs des revendications 1 à 15, caractérisé en ce que le profil d'ouverture du trou (12) est un profil circulaire (13) (cf. fig. 10).

17. Fermoir selon l'une ou plusieurs des revendications 1 à 16, caractérisé en ce que contre l'extrémité supérieure (23) du socle (22) un étrier est en assise (55) regardant dans le sens d'enfichage du trou (12), et le levier (30) présente un passage (56) dans l'alignement, dont (56) l'extrémité (57) de l'étrier fait saillie lorsque le levier (30) se trouve en position de verrouillage, et en ce que l'orifice se trouvant à l'extrémité saillante de l'étrier (57) présente un oeillet (58) permettant d'enfiler des pièces de cadenassage (59) telles qu'un câble (59), un cadenas ou assimilé (cf. fig. 11).

18. Fermoir selon la revendication 17, caractérisé en ce que l'étrier (55) est relié au socle (22) sans pouvoir tourner.

19. Fermoir selon l'une ou plusieurs des revendications 1 à 16, caractérisé en ce qu'à l'extrémité supérieure du socle se trouve un bloc (60) sur palier rotatif qui (60) regarde dans le sens d'enfichage du trou (12) et que le levier (30) présente un passage (56) aligné dessus et dont le bloc (60) sort avec une poignée terminale tournante (63) actionnable à la main,
en ce que le passage (56) est conformé en faux-rond et que, poignée tournante (63) dans la position de verrouillage, il (56) peut tourner entre une position (position de blocage) recouvrant localement le passage (56) du levier et une position (position de déblocage) alignée sur le passage (56) (cf. fig. 15).

20. Fermoir selon la revendication 19, caractérisé en ce que l'axe de rotation (80) du bloc (60) a un tracé perpendiculaire à l'axe de pivotement (36) du levier (30).

21. Fermoir selon la revendication 19 ou 20, caractérisé en ce que les éléments-crans déterminent les positions de blocage et/ou déblocage de la poignée tournante (63) par rapport au passage (56) du levier.

22. Fermoir selon l'une ou plusieurs des revendications 1 à 21, caractérisé en ce que la pièce de fixation (40; 74) servant à fixer le socle (22) contre le support (20) présente une queue (41; 73; 62) et que cette dernière établit une liaison non rotative ou rotative (83) simultanément entre l'étrier (55) et le bloc (60) d'une part et l'extrémité supérieure (23) du socle (22) d'autre part.
